# EUROPÄISCHE PATENTSCHRIFT

(11) **EP 0 888 152 B1**
(45) Veröffentlichungstag und Bekanntmachung des Hinweises auf die Patenterteilung: **21.02.2001**
(21) Anmeldenummer: 97914217.1
(22) Anmeldetag: 10.03.1997
(51) Int. Cl.: A62C 35/68, A62C 37/38, A62C 35/00

(54) **FEUERLÖSCHVORRICHTUNG UND FEUERLÖSCHERVENTIL**
FIRE-EXTINGUISHING DEVICE AND VALVE FOR USE IN THE DEVICE
EXTINCTEUR ET SOUPAPE D'EXTINCTEUR APPROPRIEE

(30) Priorität: 20.03.1996 LU 88729; 30.04.1996 LU 88757
(43) Veröffentlichungstag der Anmeldung: 07.01.1999
(73) Patentinhaber: Ceodeux-Fire Extinguisher Valves Technology S.A., 7505 Lintgen (LU)
(72) Erfinder: GABRIEL, Karl, L-7343 Steinsel (LU)
(74) Vertreter: Schmitt, Armand
(86) Internationale Anmeldenummer: EP9701217
(87) Internationale Veröffentlichungsnummer: WO9734659

(56) Entgegenhaltungen:
- EP-A- 0 010 465
- WO-A-91/08022
- GB-A- 2 115 905
- GB-A- 2 128 084
- US-A- 3 827 502
- US-A- 4 356 868

## Beschreibung

Die Erfindung betrifft ein Feuerlöscherventil und eine Feuerlöschvorrichtung mit einem solche Ventil.

Unter der Bezeichnung "FireTrace® System" vertreibt die Anmelderin eine Feuerlöschvorrichtung die automatisch, ohne Fremdenergie im Brandfall auslöst. Das "FireTrace® System" besteht im wesentlichen aus mindestens einem Löschmittelbehälter, der ein gasförmiges Druckmedium als Treibmittel oder als Löschgas enthält, und einem Spezialschlauch, der an den Löschmittelbehälter angeschlossen wird und durch das gasförmige Druckmedium im Löschmittelbehälter druckbeaufschlagt wird. Der unter Druck stehende Spezialschlauch wird oberhalb der potentiell brandgefährdeten Stelle angebracht. Er besteht aus einem speziell entwickeltem, altersbeständigem und diffusionsdichtem Polymermaterial und ist derart ausgelegt, daß die Schlauchwand zum Beispiel bei einer Temperatur zwischen 100 und 110°C aufplatzt und das gasförmige Druckmedium entweichen läßt.

Es gibt zwei Ausführungsvarianten des "FireTrace® System". In einer ersten Variante ist der Schlauch unmittelbar an den Löschmittelbehälter angeschlossen. Platzt der Schlauch im Brandfall, so strömt das Löschmittel durch den Schlauch bis zur aufgeplatzten Stelle wo es freigesetzt wird. Der Schlauch dient also sowohl als Auslöseelement als auch als Transportleitung für das Löschmittel. In einer zweiten Variante ist der Schlauch mittels eines speziellen Feuerlöscherventils an den Löschmittelbehälter angeschlossen. Sobald der Druck im Schlauch relativ zum Druck im Löschmittelbehälter abfällt, öffnet dieses Kontrollventil um den Inhalt des Löschmittelbehälters freizusetzen. Ein Druckabfall im Schlauch entsteht natürlich dann, falls im Brandfall der Schlauch an irgendeiner Stelle unter Hitzeeinwirkung aufplatzt. Bei dieser Ausführungsvariante können mehrere Löschmittelbehälter im Brandfall gleichzeitig angesteuert werden, so daß zum Beispiel in einem geschlossenen Raum ein bestimmte Konzentration eines gasförmigen Löschmittels mühelos erzielt werden kann.

Das vorerwähnte Feuerlöscherventil umfaßt einen Ventilsitz, ein membranenförmiges Schließelement, das dem Ventilsitz zugeordnet ist, und eine Auslösekammer, in der das Schließelement eine Druckfläche ausbildet. Eine Verbindungsbohrung durch das Schließelement verbindet die Auslösekammer druckmäßig mit dem Löschmittelbehälter. Das Schließelement mit seiner Druckfläche ist derart ausgelegt und angeordnet, daß es bei Druckausgleich zwischen Löschmittelbehälter und Auslösekammer gegen den Ventilsitz gepreßt wird und bei Druckabfall in der Auslösekammer vom Ventilsitz abhebt. Der Druckabfall in der Auslösekammer wird durch ein Aufplatzen des Schlauches erzeugt, der unmittelbar an die Auslösekammer angeschlossen ist.

Feuerlöscherventile mit einem Schließkolben wie sie sind z.B. in der EP-A-0010465 und der GB-A-2115905 beschrieben, sind ebenfalls für das "FireTrace® System" geeignet.

Bis jetzt wurden dieses "FireTrace® System" äußerst erfolgreich mit Löschpulvern, Wasser, AFFF-Schaum oder den neuen Halon-Austauschgasen eingesetzt. Von seinem Funktionsprinzip her ist das "FireTrace® System" jedoch nicht für CO₂ als Löschmittel geeignet. Da der Gasdruck im CO₂- Löschmittelbehälter stark temperaturabhängig ist, kommt es in der Tat bei Schwankungen der Umgebungstemperatur zu unannehmbaren Schwankungen in der Auslösetemperatur. Diese Schwankungen in der Auslösetemperatur sind vor allem deswegen äußerst gefährlich, da man bei hoher Umgebungstemperatur ein Absinken und bei niedriger Umgebungstemperatur ein Ansteigen der Auslösetemperatur feststellt.

Aus der US-A-4,356,868 ist ein stationäres CO2-Feuerlöschsystem mit einer schmelzbaren Auslöse-/Feuerlöschleitung bekannt. In diesem CO2- Feuerlöschsystem sind die Kohlendioxydbehälter über einen Gasverteiler und eine Anschlußleitung an einen Ventilschaltschrank angeschlossen, in dem ein mehrteiliges Ventilsystem untergebracht ist. Dieses Ventilsystem umfaßt u.a. ein pneumatisch auslösbares Dreiwegeventil, das normalerweise geschlossenen ist, sowie einen Druckregler. Letzterer versorgt über eine gemeinsame Verbindungsleitung, in die ein Durchflußbegrenzer integriert ist, sowohl die schmelzbare Auslöse-/Feuerlöschleitung, als auch die pneumatische Auslösevorrichtung an dem Dreiwegeventil, mit Kohlendioxyd unter einem reduzierten Druck. Entsteht bei einem Feuer ein Loch in der schmelzbaren Auslöse-/Feuerlöschleitung, so entweicht Kohlendioxyd durch dieses Loch, wodurch der Druck in der Auslöse-/Feuerlöschleitung und folglich auch in dem Auslöseanschluß des Dreiwegeventils fällt. Hierdurch wird die pneumatische Auslösevorrichtung des Dreiwegeventils ausgelöst. Letzteres verbindet nun Auslöse-/Feuerlöschleitung über eine Bypassleitung des Druckreglers mit der Anschlußleitung. Das unter Hochdruck stehende Kohlendioxyd aus den Flanschen kann jetzt über die Bypassleitung und das Dreiwegeventil in die Feuerlöschleitung einströmen.

Der vorliegenden Erfindung liegt die Aufgabe zugrunde, durch ein neues, kompaktes Feuerlöscherventil, die Auslösetemperatur einer Feuerlöschvorrichtung der zuvor beschriebenen Gattung unabhängiger von Schwankungen der Umgebungstemperatur zu machen.

Diese Aufgabe wird erfindungsgemäß durch ein Feuerlöscherventil nach Anspruch 1 gelöst. Ein Druckregler, der erfindungsgemäß zwischen der Auslösekammer und dem Auslöseanschluß des Ventils angeordnet ist, reduziert den Druck im schmelzbaren Hohlkörper und schwächt die Auswirkung von Druckschwankungen im Löschmittelbehälter auf den Druck im schmelzbaren Hohlkörper, der an den Auslöseanschluß angeschlossen ist, ab. Die Auslösetemperatur, welche durch das Schmelzverhalten des schmelzbaren Hohlkörpers und den Innendruck im Hohlkörper bestimmt wird, wird somit unabhängiger von Temperaturschwankungen die Druckschwankungen im Löschmittelbehälter hervorrufen. Hierdurch kann eine erfindungsgemäße Feuerlöschvorrichtung, selbst bei starken Schwankungen der Umgebungstemperatur, auch mit CO₂ als Löschmittel betrieben werden.

Zusätzlich erbringt der zwischen der Auslösekammer und dem Auslöseanschluß des Ventils angeordnete Druckregler noch folgende Vorteile:
- der Druck im schmelzbaren Hohlkörper kann unabhängig vom Gasdruck im Löschmittelbehälter eingestellt werden, so daß für sämtliche Löschmedien und sämtliche Fülldrücke der gleiche schmelzbare Hohlkörper verwendet werden kann, und trotzdem die gleiche Auslösetemperatur erreicht wird;
- über den Druckregler kann der Innendruck im schmelzbaren Hohlkörper leicht eingestellt und somit die Auslösetemperatur örtlichen Bedingungen angepaßt werden. So kann, bei einer hohen Umgebungstemperatur, über den Druckregler eine höhere Auslösetemperatur eingestellt werden um Fehlauslösungen zu verhindern;
- durch einen niedrigeren Druck im schmelzbaren Hohlkörper wird dieser weniger beansprucht, so daß er langsamer altert und länger in Betrieb bleiben kann.

Der an den Auslöseanschluß des Ventils anzuschließende, schmelzbare Hohlkörper ist in den meisten Fällen ein schmelzbarer Schlauch, der an seinem freien Ende abgedichtet ist und der oberhalb der potentiell brandgefährdeten Stelle angebracht wird. Es würde jedoch nicht aus dem Rahmen der Erfindung fallen, den schmelzbaren Hohlkörper zum Beispiel als kleine Flasche, als starres Rohrnetz oder als großflächiges Kissen auszuführen. Wichtig ist einzig und allein, daß der schmelzbare Hohlkörper unter einem bestimmten Innendruck bei einer vorgegebenen Temperatur (zum Beispiel 100°C) platzt und das Druckgas entweichen läßt. Der schmelzbare Hohlkörper muß natürlich auch eine ausreichende Altersbeständigkeit aufweisen und genügend diffusionsdicht sein.

Um einen Druckanstieg im schmelzbaren Hohlkörper, zum Beispiel durch Erwärmen des Gases im Hohlkörper oder durch Verluste im Druckregler, weitgehend zu verhindern, ist der schmelzbaren Hohlkörper vorteilhaft mit einem Überdruckventil verbunden.

Das Löschmittel kann ein Löschpulver oder eine Löschflüssigkeit sein, wobei das Druckmedium ein Treibgas, zum Beispiel Stickstoff, ist. Das Löschmittel kann jedoch auch ein Löschgas sein. Die größten Vorteile erbringt die Erfindung allerdings mit Kohlendioxyd als Löschmittel. Hierbei ist zu beachten, daß hierdurch eine äußerst einfache, automatisch auslösende CO₂- Feuerlöschvorrichtung geschaffen wird, die keine Elektrokontakte erfordert, die gänzlich ohne Fremdenergie funktioniert, die wenig Wartung bedarf, die wenig störungsanfällig ist und die auch unter extremen Umgebungsbedingungen äußerst zuverlässig arbeitet. So kann diese automatisch-auslösende CO₂- Feuerlöschvorrichtung zum Beispiel vorteilhaft für den Objektschutz von Schaltanlagen, Maschinenräumen, Elektromotoren und Notstromaggregaten eingesetzt werden, wobei des öfteren mit Schwankungen der Umgebungstemperatur von -20°C bis +60°C gerechnet werden muß.

Mit einem erfindungsgemäßen Feuerlöscherventil läßt sich zum Beispiel jeder tragbare oder fahrbare CO₂-Feuerlöscher in eine automatisch-auslösende Feuerlöschvorrichtung einbinden, die keinen Fremdenergieanschluß braucht.

Das vorgeschlagene Feuerlöscherventil umfaßt vorteilhaft einen Ventilkörper und eine Ventilkappe, wobei der Druckregler in die Ventilkappe eingebaut ist. Eine Blockiervorrichtung ermöglicht ein Blockieren des Druckreglers in geschlossener Stellung, so daß ein Entleeren des Feuerlöschers beim Entfernen des schmelzbaren Hohlkörpers verhindert wird.

Der Druckregler weist vorteilhaft ein vorgespanntes Federelement auf, wobei der Druck im Auslöseanschluß des Feuerlöscherventils über die Vorspannung des Federelementes festlegbar ist. Der Druck im Auslöseanschluß und damit die Auslösetemperatur kann dann durch Änderung der Vorspannung des Federelementes eingestellt werden.

Ein Ausführungsbeispiel der erfindungsgemäßen Feuerlöschvorrichtung und des erfindungsgemäßen Feuerlöscherventils wird anhand der beigefügten Zeichnungen beschrieben.
Figur 1 zeigt einen Längsschnitt durch ein erfindungsgemäßes Feuerlöscherventil 10, das in eine erfindungsgemäße Feuerlöschvorrichtung eingebunden ist;
Figur 2 zeigt das erfidungsgemäße Feuerlöscherventil der Figur 1 in einer alternativen Ausgestaltung der erfindungsgemäßen Feuerlöschvorrichtung.

Das Feuerlöscherventil 10 ist auf einen Löschmittelbehälter 12 aufgeschraubt. In der beschriebenen Ausführung ist dieser Löschmittelbehälter 12 zum Beispiel eine CO₂-Flasche, wobei lediglich der Flaschenhals im Querschnitt dargestellt ist. Bei 20°C Umgebungstemperatur beträgt der Gasdruck in der CO₂-Flasche zum Beispiel 60 bar. Steigt die Umgebungstemperatur jedoch auf 60°C an, so kann der Gasdruck in der CO₂- Flasche, in Abhängigkeit vom Füllfaktor, jedoch auf 170 bis 220 bar ansteigen.

Das Feuerlöscherventil 10 besteht im wesentlichen aus einem Ventilkörper 14, wie er zum Beispiel auch in von Hand auslösbaren CO₂- Feuerlöschern eingesetzt wird, und einer neuartigen Ventilkappe 16.

Der Ventilkörper 14 umfaßt einen Anschlußstutzen 18, der in den Flaschenhals der CO₂-Flasche 12 einschraubbar ist. Im Anschlußstutzen 18 ist ein Anschlußkanal 20 ausgebildet der unmittelbar mit dem Inneren der CO₂- Flasche 12 in Verbindung steht. Die Referenzzahl 22 zeigt einen Austrittkanal für das Löschmittel, der in einem seitlichen Stutzen 24 des Ventilkörpers 14 angeordnet ist. Zwischen Anschlußkanal 20 und Austrittkanal 22 ist ein Ventilsitz 26 angeordnet, dem ein Schließelement 28 zugeordnet ist. Letzteres ist als Schließkolben ausgebildet, der axial-verschiebbar in eine zylindrische Kammer 30 oberhalb des Ventilsitzes eingepaßt ist. In der gezeigten Ventilstellung liegt das Schließelement 28 mit seiner Stirnfläche 32 abgedichtet am Ventilsitz 26 an, wobei die Verbindung zwischen Anschlußkanal 20 und Austrittkanal 22 über den Ventilsitz 26 gasdicht verschlossen ist.

Die zylindrische Kammer 30 wird axial durch die Ventilkappe 16 verschlossen, so daß hinter dem Schließelement 28 eine Kammer 34 abgetrennt ist, die nachfolgend als Auslösekammer 34 bezeichnet wird. In dieser Auslösekammer bildet die zweite Stirnfläche des Schließkolbens 28 eine Druckfläche 36 aus. Der Schließkolben 28 weist eine axiale Durchbohrung 38 auf, die zentral in die erste und zweite Stirnflächen 32 und 36 einmündet. Über diese Durchbohrung 38 kann sich in der Auslösekammer 34 der gleiche Druck wie im Anschlußkanal 20 einstellen. Da der Querschnitt der Auslösekammer 34 größer als der Querschnitt des Sitzes 32 ist, wirkt - bei gleichem Druck in Auslösekammer 34 und Anschlußkanal 20 - eine hydrostatische Schließkraft in Richtung Ventilsitz 26 auf den Schließkolben 28, der abgedichtet am Ventilsitz 26 anliegt. Wird hingegen ein Druckabfall in der Auslösekammer 34 verursacht, das heißt, daß das Gas schneller aus der Auslösekammer 34 abgelassen wird als es über die Durchbohrung 38 nachströmen kann, so entsteht eine hydrostatische Öffnungskraft, die in Richtung Ventilkappe 16 auf den Schließkolben 28 wirkt. Letzterer wird gegen die Ventilkappe 16 gepreßt, wobei ein Dichtelement 40 die Einmündung der Durchbohrung 38 verschließt, so daß kein Gas mehr in die Auslösekammer 34 nachströmen kann. Das Ventil ist jetzt geöffnet und das Löschmittel kann über den Ventilsitz 26 in den Stutzen 24 strömen, wo es über den Austrittkanal 22 aus dem Ventil austreten kann.

In die Ventilkappe 16 ist ein Druckregler 42 eingebaut, welcher über einen Kanal 44 mit der Auslösekammer 34 verbunden ist. Ausgangsseitig weist der Druckregler einen Auslöseanschluß 46 auf, an den ein sogenannter "FireTrace®"-Schlauch 48 angeschlossen ist. Es handelt sich hierbei um einen Hohlkörper der derart ausgelegt ist, daß er unter einem bestimmten Innendruck platzt wenn seine Wandtemperatur an einer Stelle einen bestimmten Grenzwert überschreitet.

Der Innendruck im Schlauch 48 wird durch den Druckregler 42 festgelegt, der zwischen Auslösekammer 34 und Auslöseanschluß 46 geschaltet ist. Dieser kann somit den höheren Gasdruck in dem Löschmittelbehälter 12 auf einen niedrigeren Innendruck im Schlauch 48 reduzieren, welcher der gewünschten Auslösetemperatur entspricht. Ändert sich der Gasdruck in dem Löschmittelbehälter 12, so hält der Druckregler 42 den Innendruck im Schlauch 48 weitgehend konstant, beziehungsweise reduziert zumindest das Ausmaß der Druckschwankungen im Schlauch 48 wesentlich.

Es können verschiedene Arten von Druckreglern zur Ausführung gelangen. Figur 1 zeigt beispielsweise einen besonders einfachen, federbelasteten Druckregler 42. Dieser Druckregler weist eine erste Kammer 50 auf, die über eine Verbindungsbohrung 52 mit einer zweiten Kammer 54 verbunden ist. In der zweiten Kammer 54 ist ein Betätigungskolben 56 axial-verschiebbar eingepaßt. Ein Schaft 58, der einen kleineren Durchmesser als die Verbindungsbohrung 52 aufweist, verbindet den Betätigungskolben 56 mechanisch mit einem Schließkörper 60 in der ersten Kammer 50. Diesem Schließkörper 60, der mit einem Dichtring ausgestattet ist, ist ein Sitz zugeordnet der die Einmündung der Verbindungsbohrung 52 in die erste Kammer 50 umgibt. Der freie Querschnitt des Sitzes ist wesentlich kleiner als der Querschnitt der zweiten Kammer 54. Eine Feder 62 übt auf den Betätigungskolben 56 eine Federkraft in Richtung der ersten Kammer 50 aus. Diese Feder 62 ist mittels einer einschraubbaren Kappe 64 vorgespannt. Unter der Federkraft hebt der Schließkörper 60 von seinem Sitz ab, so daß Gas von der ersten Kammer 50 über die Verbindungsbohrung 52 in die zweite Kammer 54, sowie über den Auslöseanschluß 46 in den Schlauch 48 einströmen kann. In der zweiten Kammer 54 baut sich ein Druck auf der auf den Betätigungskolben 56 eine hydrostatische Kraft ausübt. Diese hydrostatische Kraft stellt sich der Federkraft entgegen und bewegt schlußendlich den Betätigungskolben 56 in Richtung Kappe 64, bis der Schließkörper 60 dichtend auf seinem Sitz aufliegt. Ein Druckanstieg in der Flasche 12 kann sich jetzt nicht mehr auf den Druck im Schlauch 48 auswirken. Platzt dagegen der Schlauch 48 bestimmungsgemäß im Brandfall, so fällt der Druck in der zweiten Kammer 54 auf Umgebungsdruck und die Feder 62 schiebt den Betätigungskolben 56 in Richtung erste Kammer 50, so daß der Schließkörper 60 von seinem Sitz abhebt. Hierbei muß die Feder 62 natürlich die hydrostatische Kraft überwinden die der Gasdruck in der Kammer 50 auf den Schließkörper 60 ausübt. Jetzt kann das Gas aus der Auslösekammer 34 über den Kanal 44, die Kammer 50, die Verbindungsbohrung 52 und den Auslöseanschluß 46 in den aufgeplatzten Schlauch 48 einströmen und in die Umgebung entweichen. Da das Gas schneller aus der Auslösekammer 34 abströmt, als neues Gas über die Durchbohrung 38 nachströmt, wird der Schließkolben 28 vom Druck in der Flasche 12, wie vorbeschrieben, gegen die Kappe 16 gepreßt. Es kann jetzt kein Gas mehr in die Auslösekammer 34 nachströmen, so daß das Ventil bis zum völligen Entleeren der Flasche 12 offen bleibt.

Mit der Referenzzahl 66 ist eine Blockkiervorrichtung für den Druckregler 42 bezeichnet. Diese Blockkiervorrichtung 66, die in axialer Verlängerung des Druckreglers 42 in die Ventilkappe 16 eingebaut ist, umfaßt zum Beispiel eine Stellschraube 67, die in eingeschraubter Stellung den Schließkörper 60 gegen seinen Sitz drückt. Eine plombierbare Kappe 68 verhindert den Zugriff auf die Stellschraube 67. In blockierter Stellung des Druckreglers 42, kann der Schlauch 48 vom Auslöseanschluß 46 abmontiert werden, ohne daß das Ventil auslöst.

Um zu verhindern, daß bei kleinen Leckagen des Druckreglers der Druck in dem Schlauch 48 mit der Zeit ansteigt, ist vorzugsweise ein Überdruckventil 70 an den Schlauch 48 angeschlossen.

In Figur 2 ist das vorbeschriebene Feuerlöscherventil 10 in eine alternative Ausführung der erfindungsgemäßen Feuerlöschvorrichtung eingebunden. In dieser Ausführung ist ein "FireTrace®"-Schlauch 48' unmittelbar an den Stutzen 24 des Ventils 10 angeschlossen. Dieser "FireTrace®"-Schlauch 48' bildet den schmelzbaren geschlossenen Hohlkörper aus, der mit dem Auslöseanschluß 46 des Feuerlöscherventils 10 über eine Verbindungsleitung 100 verbunden ist. Selbstverständlich könnte die Verbindungsleitung 100 auch direkt in das Ventil 10 integriert werden. Im "FireTrace®"-Schlauch 48' herrscht somit bei geschlossenem Ventil ein durch den Druckregler 42 festgelegter Innendruck. Im Brandfall platzt der "FireTrace®"-Schlauch 48' über dem Brandherd und der Druck im "FireTrace®"-Schlauch 48' fällt auf Umgebungsdruck. Der Druckregler 42 im Ventil 10 öffnet und verursacht einen Druckabfall in der Auslösekammer 34 des Ventils 10. Der Schließkolben 28 hebt sich von seinem Ventilsitz 26 und das Löschmittel kann durch den Stutzen 24 in den "FireTrace®"-Schlauch 48' einströmen. Durch diesen "FireTrace®"-Schlauch 48', der vorteilhaft einen größeren Querschnitt als der "FireTrace®"-Schlauch 48 der Figur 1 hat, strömt das Löschmittel bis zur aufgeplatzten Stelle über dem Brandherd und wird dort freigesetzt. Diese Feuerlöschvorrichtung hat folglich den zusätzlichen Vorteil, daß das Löschmittel über dem Brandherd freigesetzt wird, wobei zum Freisetzen des Löschmittels der unreduzierte Innendruck im Löschmittelbehälter 12 zur Verfügung steht.

## Patentansprüche

1. Feuerlöscherventil umfassend:
einen Anschlußstutzen (18) zum Aufschrauben des Ventils auf einen Löschmittelbehälter (12),
einen Ventilsitz (26),
ein Schließelement (28) das dem Ventilsitz (26) zugeordnet ist,
eine Auslösekammer (34) in der das Schließelement (28) eine Druckfläche (36) ausbildet,
Verbindungsmittel welche die Auslösekammer (34) mit dem Anschlußstutzen druckmäßig verbinden, wobei das Schließelement (28) mit seiner Druckfläche derart ausgelegt und angeordnet ist, daß es bei Druckausgleich zwischen Anschlußstutzen (18) und Auslösekammer (34) gegen den Ventilsitz (26) gepreßt wird,
einen Auslöseanschluß (46) der mit der Auslösekammer (34) in Verbindung steht, wobei über den Auslöseanschluß (46) ein Druckabfall in der Auslösekammer (34) erzeugbar ist, so daß das Schließelement (28) von seinem Ventilsitz (26) abhebt,
einen Austrittstutzen (24) mit einem Austrittkanal (22) für das Löschmittel, wobei dieser Austrittkanal (22) derart angeordnet ist, daß bei vom Ventilsitz (26) abgehobenem Schließelement (28) das Löschmittel über den Ventilsitz (26) in den Austrittkanal (22) strömt,
**gekennzeichnet durch**
einen Druckregler (42) der zwischen der Auslösekammer (34) und dem Auslöseanschluß (46) angeordnet ist.

2. Feuerlöscherventil nach Anspruch 1, gekennzeichnet durch eine Verbindungsleitung zwischen dem Austrittkanal (22) für das Löschmittel und dem Auslöseanschluß (46).

3. Feuerlöscherventil nach Anspruch 2, dadurch gekennzeichnet, daß das Schließelement (28) ein Schließkolben ist, und die Auslösekammer (34) mit dem Anschlußstutzen (18) über einen Verbindungskanal (38) im Schließkolben (28) druckmäßig verbunden ist.

4. Feuerlöscherventil nach Anspruch 3, dadurch gekennzeichnet, daß der Schließkolben eine erste und zweite Stirnfläche (32, 36) ausbildet, wobei die erste Stirnfläche (32) dichtend an den Ventilsitz (26) anpreßbar ist, daß der Verbindungskanal (38) im Schließkolben (28) jeweils eine zentrale Einmündung in der ersten und der zweiten Stirnfläche (32, 36) ausbildet, und daß die zweite Stirnfläche (36) derart an einen zweiten Dichtsitz anpreßbar ist, daß die Einmündung des Verbindungskanals (38) in der zweiten Stirnfläche (36) zur Auslösekammer (34) hin abgedichtet ist.

5. Feuerlöscherventil nach einem der Ansprüche 1 bis 4, gekennzeichnet durch einen Ventilkörper (14) und eine Ventilkappe (16), wobei der Druckregler (42) in die Ventilkappe (16) eingebaut ist.

6. Feuerlöscherventil nach einem der Ansprüche 1 bis 5, gekennzeichnet durch eine Blockiervorrichtung (66) zum Blockieren des Druckreglers (42) in geschlossener Stellung.

7. Feuerlöscherventil nach einem der Ansprüche 1 bis 6, dadurch gekennzeichnet, daß der Druckregler (42) ein vorgespanntes Federelement (62) aufweist, wobei der Druck im Auslöseanschluß (46) über die Vorspannung des Federelementes (62) festlegbar ist.

8. Feuerlöschvorrichtung umfassend eine Kohlendioxydflasche mit einem aufgeschraubten Feuerlöscherventil nach einem der Ansprüche 1 bis 7.

9. Feuerlöschvorrichtung nach Anspruch 8, gekennzeichnet durch einen schmelzbaren Auslöseschlauch (48) der an den Auslöseanschluß (46) angeschlossen ist.

10. Feuerlöschvorrichtung nach Anspruch 8, gekennzeichnet durch einen schmelzbaren Auslöseschlauch (48') der an den Anschlußstutzen (24) angeschlossen ist und eine Verbindungsleitung (100) die den Auslöseschlauch (48') mit dem Auslöseanschluß (46) verbindet.

11. Feuerlöschvorrichtung nach Anspruch 8, gekennzeichnet durch ein Überdruckventil (70), an das der schmelzbare Auslöseschlauch (48) angeschlossen ist.

## Claims

1. Fire extinguisher valve comprising:
a connecting branch (18) for screwing the valve on to an extinguishing agent container (12),
a valve seat (26),
a closing element (28) assigned to the valve seat (26),
a triggering chamber (34), in which the closing element (28) forms a pressure surface (36),
connecting means which provide a pressure connection between the triggering chamber (34) and the connecting branch, wherein the closing element (28) with its pressure surface is configured and arranged in such a way that when the pressure is balanced between the connecting branch (18) and the triggering chamber (34), the closing element is pressed against the valve seat (26),
a triggering connection (46) which is connected to the triggering chamber (34), whereby a pressure drop can be produced in the triggering chamber (34) via the triggering connection (46), so that the closing element (28) is lifted off its valve seat (26),
an outlet branch (24) with an outlet channel (22) for the extinguishing agent, wherein this outlet channel (22) is arranged in such a way that, with the closing element (28) lifted off the valve seat (26), the extinguishing agent flows via the valve seat (26) into the outlet channel (22),
characterised in that
a pressure regulator (42) is arranged between the triggering chamber (34) and the triggering connection (46).

2. Fire extinguisher valve according to Claim 1, characterised by a connecting line between the outlet channel (22) for the extinguishing agent and the triggering connection (46).

3. Fire extinguisher valve according the Claim 2, characterised in that the closing element (28) is a closing piston, and in that a connecting channel in the closing piston (28) provides a pressure connection between the triggering chamber (34) and the connecting branch (18).

4. Fire extinguisher valve according to Claim 3, characterised in that the closing piston forms a first and second end surface (32, 36), wherein the first end surface (32) can be pressed tightly against the valve seat (26), in that the connecting channel (38) forms a central inlet in both the first and the second end surface (32, 36) of the closing piston (28), and in that the second end surface (36) can be pressed against a second leak-tight seat in such a way that the inlet of the connecting channel (38) in the second end surface (36) is sealed off from the triggering chamber (34).

5. Fire extinguisher valve according to one of Claims 1 to 4, characterised by a valve body (14) and a valve cap (16), wherein the pressure regulator (42) is incorporated in the valve cap (16).

6. Fire extinguisher valve according to one of Claims 1 to 5, characterised by a blocking device (66) for blocking the pressure regulator (42) in the closed position.

7. Fire extinguisher valve according to one of Claims 1 to 6, characterised in that the pressure regulator (42) incorporates a pre-stressed spring element (62), whereby the pressure in the triggering connection (46) can be set by pre-stressing the spring element (62).

8. Fire extinguishing device comprising a carbon dioxide cylinder with a fire extinguisher valve according to one of Claims 1 to 7 screwed on to it.

9. Fire extinguishing device according to Claim 8, characterised by a fusible triggering hose (48) which is connected to the triggering connection (46).

10. Fire extinguishing device according to Claim 8, characterised by a fusible triggering hose (48') which is connected to the outlet branch (24) and by a connecting line (100) which connects the triggering hose (48') to the triggering connection (46).

11. Fire extinguishing device according to Claim 8, characterised by an excess pressure valve (70), to which the fusible triggering hose (48) is connected.

## Revendications

1. Soupape d'extincteur d'incendie comprenant :
un raccord (18) pour visser la soupape sur un conteneur d'agent d'extinction (12),
un siège de soupape (26),
un élément de fermeture (28) qui est associé au siège de soupape (26),
une chambre de déclenchement (34) dans laquelle l'élément de fermeture (28) forme une surface de pression (36),
des moyens de connexion qui connectent, du point de vue pression, la chambre de déclenchement (34) audit raccord, l'élément de fermeture (28) avec sa surface de pression étant dimensionné et agencé de façon à ce qu'il soit pressé contre le siège de soupape (26) lors d'égalité de pression entre le raccord (18) et la chambre de déclenchement (34),
un raccord de déclenchement (46) qui est connecté à la chambre de déclenchement (34), une chute de pression pouvant être créée au moyen du raccord de déclenchement (46) dans la chambre de déclenchement (34) de façon à ce que l'élément de fermeture (28) soit soulevé de son siège de soupape (26),
un raccord de sortie (24) avec un canal de sortie (22) pour l'agent d'extinction, ce canal de sortie (22) étant disposé de telle sorte que lorsque l'élément de fermeture (28) est soulevé du siège de soupape (26), l'agent d'extinction passe par le siège de soupape (26) dans le canal de sortie (22), caractérisée par un régulateur de pression (42) qui est agencé entre la chambre de déclenchement (34) et le raccord de déclenchement (46).

2. Soupape d'extincteur d'incendie selon la revendication 1, caractérisée par une conduite de connexion entre le canal de sortie (22) de l'agent d'extinction et le raccord de déclenchement (46).

3. Soupape d'extincteur d'incendie selon la revendication 2, caractérisée en ce que l'élément de fermeture (28) est un piston de fermeture et en ce que la chambre de déclenchement (34) est connectée, du point de vue pression, au raccord (18) par l'intermédiaire d'un canal de connexion (38) situé dans le piston de fermeture (28).

4. Soupape d'extincteur d'incendie selon la revendication 3, caractérisée en ce que le piston de fermeture forme une première et une deuxième surface frontale (32, 36), la première surface frontale (32) pouvant être pressée de façon étanche sur le siège de soupape (26), de sorte que le canal de connexion (38) situé dans le piston de fermeture (28) constitue à chaque fois une embouchure centrale dans la première et la deuxième surface frontale (32, 36), et que la deuxième surface frontale (36) peut être pressée sur un deuxième siège étanche de telle sorte que l'embouchure du canal de connexion (38) dans la deuxième surface frontale (26) est rendue étanche par rapport à la chambre de déclenchement (34).

5. Soupape d'extincteur d'incendie selon l'une des revendications 1 à 4, caractérisée par un corps de soupape (14) et un capuchon de soupape (16), le régulateur de pression (42) étant monté dans le capuchon de soupape (16).

6. Soupape d'extincteur d'incendie selon l'une des revendications 1 à 5, caractérisée par un dispositif de blocage (66) pour bloquer le régulateur de pression (42) en position fermée.

7. Soupape d'extincteur d'incendie selon l'une des revendications 1 à 6, caractérisée en ce que le régulateur de pression (42) présente un élément de ressort précontraint (62), la pression dans le raccord de déclenchement (46) pouvant être déterminée par la précontrainte de l'élément de ressort (62).

8. Dispositif d'extinction d'incendie comprenant une bouteille de dioxyde de carbone avec une soupape d'extincteur d'incendie selon l'une des revendications 1 à 7, vissée sur la bouteille.

9. Dispositif d'extinction d'incendie selon la revendication 8, caractérisé par un tuyau de déclenchement fusible (48) qui est raccordé au raccord de déclenchement (46).

10. Dispositif d'extinction d'incendie selon la revendication 8, caractérisé par un tuyau de déclenchement fusible (48') qui est raccordé à un raccord de sortie (24) et une conduite de connexion (100) qui relie le tuyau de déclenchement (48') au raccord de déclenchement (46).

11. Dispositif d'extinction d'incendie selon la revendication 8, caractérisé par une soupape de surpression (70) à laquelle est raccordée le tuyau de déclenchement fusible (48).
